# EUROPÄISCHE PATENTSCHRIFT

(11) **EP 3 772 466 B1**
(45) Veröffentlichungstag und Bekanntmachung des Hinweises auf die Patenterteilung: **10.05.2023**
(21) Anmeldenummer: 19190803.7
(22) Anmeldetag: 08.08.2019
(51) Int. Cl.: B65C 9/18, B65C 9/46

(54) **PREISAUSZEICHNUNGSSYSTEM**
PRICE LABEL APPLYING SYSTEM
SYSTÈME DE MARQUAGE DE PRIX

(43) Veröffentlichungstag der Anmeldung: 10.02.2021
(73) Patentinhaber: Bizerba SE & Co. KG, 72336 Balingen (DE)
(72) Erfinder: Uber, Markus, 72793 Pfullingen (DE); Merz, Karsten, 72406 Bisingen (DE); Schur, Wolfgang, 72336 Balingen (DE); Taigel, Florian, 72131 Ofterdingen (DE)
(74) Vertreter: Manitz Finsterwald Patent- und Rechtsanwaltspartnerschaft mbB

(56) Entgegenhaltungen:
- EP-A1- 3 323 744
- WO-A1-2015/004615
- US-A- 4 367 118

## Beschreibung

Die Erfindung betrifft ein Preisauszeichnungssystem zur automatischen Verwiegung und Etikettierung von verpackter Ware, mit einem Gestell, das mehrere Tragelemente aufweist, einer Wägezelle, einer Transportvorrichtung einschließlich eines Wägebands zum Transport der Ware, einem Vakuum- oder Drucklufterzeuger und einem Etikettierer, der als ein Vakuum- und/oder Druckluftabnehmer ausgebildet ist und der an den Vakuum- oder Drucklufterzeuger angeschlossen ist. Ein Preisauszeichnungssystem mit den Merkmalen des Oberbegriffs des Anspruchs 1 ist aus der US 4,367,118 bekannt. Aus der WO 2015/004615 ist ein System mit mehreren Etikettierern an einer Vakuumleitung bekannt.

Preisauszeichnungssysteme werden für die gewichtsvariable Preis- und Warenauszeichnung im Handel, Handwerk und in Industriebetrieben eingesetzt. Dabei wird das Gewicht der vorverpackten Ware beim Transport über das Wägeband durch eine Wägezelle, auf der sich das Wägeband abstützt, bestimmt und anschließend wird durch einen Etikettierer ein entsprechendes Etikett mit dem Gewicht und einem zugehörigen Preis gedruckt und die vorverpackte Ware mit dem entsprechenden Etikett versehen.

Zur Aufnahme bzw. Applikation der Etiketten arbeiten die Etikettierer mit Vakuum und/oder Druckluft, das bzw. die z.B. von einer Vakuumpumpe oder einem Kompressor zur Verfügung gestellt wird. Beispielsweise kann bei einem motorisch bewegten Stempeletikettierer mit Stempelplatte und Stempelarm das Etikett über ein Vakuum an die Stempelplatte angesaugt und anschließend durch Ausfahren des Stempelarms auf die Ware aufgestempelt werden (nur Vakuum). Es sind auch Stempeletikettierer bekannt, bei denen nicht mechanisch aufgestempelt wird, sondern am Ende des Appliziervorgangs von Saugen auf Blasen umgeschaltet wird, so dass das Etikett auf die Ware aufgeblasen wird (Vakuum und Druckluft). Bei einem Blasetikettierer wird das Etikett vollständig berührungslos mittels Druckluft in Richtung der Ware abgeblasen (nur Druckluft). Darüber hinaus sind Etikettierer, insbesondere Unterbahn-Etikettierer, mit einem Saugriemenband bekannt, um das Etikett an eine Spendeposition zu verfahren, an der das Etikett von der Ware dann unmittelbar aufgenommen wird (nur Vakuum). Entsprechend kann ein erfindungsgemäßer Etikettierer beispielsweise als Stempeletikettierer, als Blasetikettierer oder als Etikettierer mit Saugriemenband ausgebildet sein.

Bei einem Preisauszeichnungssystem, das lediglich einen Etikettierer aufweist und für einen Betrieb mit mehreren Etikettieren aufgerüstet werden soll oder bereits von vornherein mehrere Etikettierer besitzt, wird für jeden Etikettierer ein eigener Vakuumerzeuger und/oder ein eigener Drucklufterzeuger zur Verfügung gestellt. Dies ist mit entsprechenden Kosten verbunden.

Der Erfindung liegt die Aufgabe zugrunde, ein Preisauszeichnungssystem der eingangs genannten Art anzugeben, das kostengünstig herstellbar ist.

Diese Aufgabe wird durch ein Preisauszeichnungssystem mit den Merkmalen des Anspruchs 1 gelöst, und insbesondere dadurch, dass ein Vakuum- oder Druckluftreservoir vorgesehen ist, das zwischen den Vakuum- oder Drucklufterzeuger und den Etikettierer geschaltet ist, wobei das Vakuum- oder Druckluftreservoir durch wenigstens ein, insbesondere jeweils, als Hohlkörper ausgebildetes Tragelement gebildet ist.

Durch die Zwischenschaltung eines Vakuumreservoirs, das das von dem Vakuumerzeuger erzeugte Vakuum speichert und bei Bedarf wieder abgibt, wird ermöglicht, mehrere Etikettierer, die jeweils als Vakuumabnehmer ausgebildet sind, mittelbar an denselben Vakuumerzeuger anzuschließen, da die mehreren Etikettierer ohne Weiteres gleichzeitig an das Vakuumreservoir, das seinerseits an den Vakuumerzeuger angeschlossen ist, angeschlossen werden können. Für mehrere jeweils als Vakuumabnehmer ausgebildete Etikettierer ist also nur ein Vakuumerzeuger erforderlich. Hierdurch können Kosten reduziert werden. Soll bzw. sollen bei einem Preisauszeichnungssystem mit nur einem Etikettierer, der als Vakuumabnehmer ausgebildet ist, ein weiterer oder mehrere weitere Etikettierer, die jeweils als Vakuumabnehmer ausgebildet sind, nachgerüstet werden, kann bzw. können der bzw. die weiteren Etikettierer einfach an das bereits vorhandenen Vakuumreservoir angeschlossen werden. Im Übrigen ändert sich bei ausreichend dimensioniertem Vakuumreservoir das Vakuumniveau allenfalls vernachlässigbar, wenn bei einem Etikettier-Vorgang auf das Reservoir zugegriffen wird, da dann jeweils nur ein kleiner Anteil des Vakuums entnommen wird. Darüber hinaus hat das Vakuumreservoir den zusätzlichen Vorteil, dass die Vakuumpumpe nicht zwingend durchgehend laufen muss, solange das in dem Vakuumreservoir herrschende Vakuum bzw. der in dem Vakuumreservoir herrschende Unterdruck für den Etikettier-Betrieb ausreichend ist. Dieser Vorteil kann bereits bei einem Preisauszeichnungssystem mit nur einem Etikettierer erreicht werden. Entsprechendes gilt, wenn das Preisauszeichnungssystem einen Drucklufterzeuger, ein Druckluftreservoir und einen oder mehrere jeweils als Druckluftabnehmer ausgebildete Etikettierer umfasst.

Das Vakuumreservoir oder das Druckluftreservoir wird durch wenigstens ein als Hohlkörper ausgebildetes Tragelement des Gestells des Preisauszeichnungssystems gebildet. Das Vakuum bzw. die Druckluft kann dann in dem Innenraum des Tragelements gespeichert werden. Dies hat den Vorteil, dass kein separates Vakuum- oder Druckluftreservoir benötigt wird, sondern dass auf ein bereits vorhandenes Bauteil zugegriffen werden kann. Hierdurch können Kosten weiter reduziert werden. Das Vakuumreservoir kann auch als Vakuumbehälter, Vakuumspeicher oder Vakuumtank bezeichnet werden. Das Druckluftreservoir kann auch als Druckluftbehälter, Druckluftspeicher oder Drucklufttank bezeichnet werden.

Es sind wenigstens zwei Etikettierer vorgesehen, die jeweils als ein Vakuum- und/oder Druckluftabnehmer ausgebildet und an das Vakuum- oder Druckluftreservoir angeschlossen sind, wie es vorstehend erläutert ist. Bei den beiden Etikettierern kann es sich um einen Oberbahn-Etikettierer (engl.: top labeler) und einen Unterbahn-Etikettierer (engl.: bottom labeler), zwei Unterbahn-Etikettierer oder zwei Oberbahn-Etikettierer handeln. Ein Oberbahn-Etikettierer kann auch als Etikettierer für die Verpackungsoberseite bezeichnet werden, und ein Unterbahn-Etikettierer als Etikettierer für die Verpackungsunterseite.

Darüber hinaus kann das Vakuum- oder Druckluftreservoir durch wenigstens zwei jeweils als Hohlkörper ausgebildete Tragelemente gebildet sein. Hierdurch kann das für den oder die angeschlossenen Etikettierer zur Verfügung stehende Volumen des Vakuumreservoirs oder des Druckluftreservoirs vergrößert werden. Je größer das zur Verfügung stehende Volumen ist, insbesondere durch je mehr jeweils als Hohlkörper ausgebildete Tragelemente das Vakuum- oder Druckluftreservoir gebildet ist, desto weniger ändert sich das im Reservoir vorliegende Vakuum- bzw. Druckluftniveau, wenn bei einem Etikettier-Vorgang auf das Reservoir zugegriffen wird, d.h. das jeweilige Niveau unterliegt dann allenfalls geringen Schwankungen, kann also vergleichsweise konstant gehalten werden, so dass ein besonders gleichmäßiger Betrieb des oder der Etikettierer gewährleistet werden kann. Dabei können die Innenräume der wenigstens zwei jeweils als Hohlkörper ausgebildeten Tragelemente unmittelbar ineinander übergehen, beispielsweise derart, dass die wenigstens zwei jeweils als Hohlkörper ausgebildeten Tragelemente miteinander verschweißt sind, und/oder mittelbar über wenigstens eine Vakuum- oder Druckluftleitung miteinander verbunden sein.

Eine Ausführungsform der Erfindung kann derart ausgestaltet sein, dass ein Vakuumerzeuger und ein Drucklufterzeuger vorgesehen sind, und dass ein Vakuumreservoir und ein Druckluftreservoir vorgesehen sind, die jeweils durch wenigstens ein, insbesondere jeweils, als Hohlkörper ausgebildetes Tragelement gebildet sind, wobei das Vakuumreservoir an den Vakuumerzeuger und das Druckluftreservoir an den Drucklufterzeuger angeschlossen ist, und wobei der Etikettierer sowohl als ein Vakuum- als auch ein Druckluftabnehmer ausgebildet und sowohl an das Vakuumreservoir als auch das Druckluftreservoir angeschlossen ist. Eine derartige Ausführungsform bietet sich insbesondere dann an, wenn ein eingangs beschriebener Stempeletikettierer, bei dem am Ende des Appliziervorgangs von Saugen auf Blasen umgeschaltet wird, eingesetzt wird.

Dies schließt nicht aus, dass wenigstens ein weiterer Etikettierer vorgesehen ist, der als ein Vakuum- und/oder Druckluftabnehmer ausgebildet und an das Vakuum- und/oder Druckluftreservoir angeschlossen ist. Bei einem weiteren Etikettierer kann es sich also um einen Vakuumabnehmer, einen Druckluftabnehmer oder einen Vakuum- und Druckluftabnehmer handeln. Mehrere weitere Etikettierer können auch unterschiedlicher Art sein. Beispielsweise kann ein weiterer Etikettierer als Vakuumabnehmer ausgebildet sein und ein anderer weiterer Etikettierer kann als Druckluftabnehmer oder als Vakuum- und Druckluftabnehmer ausgebildet sein.

Eine andere Ausführungsform der Erfindung kann derart ausgestaltet sein, dass ein Vakuumerzeuger und ein Drucklufterzeuger vorgesehen sind, und dass ein Vakuumreservoir und ein Druckluftreservoir vorgesehen sind, die jeweils durch wenigstens ein, insbesondere jeweils, als Hohlkörper ausgebildetes Tragelement gebildet sind, wobei das Vakuumreservoir an den Vakuumerzeuger und das Druckluftreservoir an den Drucklufterzeuger angeschlossen ist, und wobei ein Etikettierer, der als Vakuumabnehmer ausgebildet und an das Vakuumreservoir angeschlossen ist, und ein Etikettierer, der als Druckluftabnehmer ausgebildet und an das Druckluftreservoir angeschlossen ist, vorgesehen sind. Eine derartige Ausführungsform bietet sich beispielsweise dann an, wenn ein eingangs beschriebener mechanisch aufstempelnder Stempeletikettierer und ein eingangs beschriebener Etikettierer mit Saugriemenband eingesetzt werden. Auch in diesem Fall kann wenigstens ein weiterer Etikettierer vorgesehen sein, der als ein Vakuum- und/oder Druckluftabnehmer ausgebildet und an das Vakuum- und/oder Druckluftreservoir angeschlossen ist, wie es vorstehend beschrieben ist.

Der, insbesondere jeweilige, Etikettierer kann über eine, insbesondere jeweilige, Verbindungsleitung an das, insbesondere jeweilige, Vakuum- oder Druckluftreservoir angeschlossen sein. Das, insbesondere jeweilige, Vakuum- oder Druckluftreservoir kann über eine, insbesondere jeweilige, Speiseleitung an den, insbesondere jeweiligen, Vakuum- oder Drucklufterzeuger angeschlossen sein.

Vorzugsweise ist das, insbesondere jeweilige, als Hohlkörper ausgebildete Tragelement als länglicher Hohlkörper, insbesondere als horizontaler Träger, insbesondere Längsträger, oder vertikale Stütze, ausgebildet. Der oder die jeweils als Hohlkörper ausgebildeten Tragelemente können im Querschnitt rund oder rechteckig ausgebildet sein. Jedoch sind auch andere Querschnitte möglich. Vorzugsweise sind auch Tragelemente des Gestells, die nicht Teil des oder eines Vakuum- oder Druckluftreservoirs sind, jeweils als länglicher Hohlkörper, insbesondere als horizontaler Träger oder vertikale Stütze, ausgebildet, insbesondere zur Gewichtsreduktion des Gestells bzw. des Preisauszeichnungssystems. Grundsätzlich kann das Gestell Längsträger, Querträger und Stützen aufweisen und/oder modular, insbesondere nach einem Baukastensystem, aufgebaut sein. Unabhängig hiervon kann der Vakuumerzeuger als Vakuumpumpe und/oder der Druckerzeuger als Kompressor ausgebildet sein.

Vorteilhafte Ausgestaltungen der Erfindung sind in den Unteransprüchen, der Beschreibung und der Zeichnung beschrieben.

Ein nicht-beschränkendes Ausführungsbeispiel der Erfindung ist in der Zeichnung dargestellt und wird nachfolgend beschrieben. Es zeigen, jeweils in schematischer Darstellung,
- Fig. 1: ein erfindungsgemäßes Preisauszeichnungssystem in einer Vorderansicht, und
- Fig. 2: das Preisauszeichnungssystem aus Fig. 1 in einer Rückansicht.

Das in Fig. 1 gezeigte Preisauszeichnungssystem umfasst eine durchgehende Transportvorrichtung 11 in Form mehrerer hintereinander geschalteter Förderbänder (im Einzelnen nicht dargestellt), durch die verpackte Ware entlang einer Transportrichtung 13 zunächst durch einen Wiegeabschnitt 15 des Preisauszeichnungssystems und danach durch einen Etikettierabschnitt 17 des Preisauszeichnungssystems transportiert werden. Im Wiegeabschnitt 15 ist eines der Förderbänder als Wägeband ausgebildet, das sich auf einer nicht dargestellten Wägezelle abstützt, mit der das Gewicht der jeweiligen verpackten Ware bestimmt wird. Anschließend wird im Etikettierabschnitt 17 durch einen Etikettierer 19, 21 ein entsprechendes Etikett mit dem Gewicht und einem zugehörigen Preis gedruckt und auf die jeweilige verpackte Ware appliziert.

Das in Fig. 1 gezeigte Preisauszeichnungssystem umfasst zwei Etikettierer, nämlich einen Oberbahn-Etikettierer 19 und einen Unterbahn-Etikettierer 21. Der Oberbahn-Etikettierer 19 ist als ein Stempeletikettierer ausgebildet, der die Etiketten von oben auf die Oberseite der verpackten Waren aufstempelt. Der Unterbahn-Etikettierer 21 spendet die Etiketten von unten durch einen zwischen zwei aufeinander folgende Förderbänder ausgebildeten Spalt hindurch direkt auf die Unterseite der verpackten Waren. Die Etikettierer 19, 21 können wahlweise, insbesondere abhängig von der verpackten Ware, oder gleichzeitig, wobei eines der beiden Etiketten dann ein Schmucketikett sein kann, betrieben werden.

Darüber hinaus umfasst das Preisauszeichnungssystem ein Gestell 23, auf dem sich die Transportvorrichtung 11, d.h. die Förderbänder, und die beiden Etikettierer 19, 21 abstützen. Das Gestell 23 umfasst dabei mehrere Tragelemente, nämlich insbesondere zwei Seitenwangen 27, die in Transportrichtung 13 ein- und auslaufseitig angeordnet sind, mehrere vertikale Stützen 29 in Form von Standfü-βen sowie mehrere jeweils als Rund- oder Kantrohr ausgebildete Längsträger 31, 33. Im Wiegeabschnitt 15 sind vier Längsträger 31 vorgesehen, nämlich zwei obere Längsträger, die in den beiden Figuren durch seitliche Schmutzabweisbleche 35 verdeckt sind, sowie zwei untere Längsträger 31, von denen der eine Längsträger 31 in der Vorderansicht gemäß Fig. 1 und der andere Längsträger 31 in der Rückansicht gemäß Fig. 2 erkennbar ist. Im Etikettierabschnitt 17 ist lediglich ein hinterer, unterer Längsträger 33 vorgesehen. Dies erfolgt platzbedingt und ist dem Umstand geschuldet, dass im Etikettierabschnitt 17 das Gestell 23 den Unterbahn-Etikettierer 21 aufnimmt, der auf einem ausfahrbaren Auszug 37 positioniert ist, um eine einfach Zugänglichkeit zu dem Unterbahn-Etikettierer 21 gewährleisten zu können.

Die beiden Etikettierer 19, 21 benötigen für ihren Betrieb jeweils ein Vakuum bzw. einen Unterdruck, um die Etiketten zu halten. Bei den beiden Etikettierern 19, 21 handelt es sich also um Vakuumabnehmer. Das erforderliche Vakuum wird durch eine beispielsweise hinter dem Unterbahn-Etikettierer 21 angeordnete Vakuumpumpe 39, die als Vakuumerzeuger dient, bereitgestellt, wie es in Fig. 2 dargestellt ist, wobei in Fig. 2 ein rückseitiger Schaltschrank 41 für die Steuerung des Preisauszeichnungssystems und ein rückseitiger Kabelrechen 43, der als Sortierhilfe für in den Schaltschrank 41 hineingeführte Kabel dient, weggelassen sind.

Um beide Etikettierer 19, 21 mittels der Vakuumpumpe 39 betreiben zu können, ist der Längsträger 33 des Etikettierabschnitts 17 als ein Vakuumreservoir 25 ausgebildet, das über eine Speiseleitung 45 an die Vakuumpumpe 39 angeschlossen ist. Die beiden Etikettierer 19, 21 sind jeweils über eine Verbindungsleitung 47 an das Vakuumreservoir 25 bzw. den Längsträger 33 angeschlossen. Durch die Zwischenschaltung des Vakuumreservoirs 25 kann also erreicht werden, dass mehrere Etikettierer 19, 21 durch eine einzige Vakuumpumpe 39 betrieben werden können. Darüber hinaus kann durch das zwischengeschaltete Vakuumreservoir 25 ein ausreichend großes und damit stabiles Volumen für einen stabilen Betrieb der beiden Etikettierer 19, 21 zur Verfügung gestellt werden. Ein Preisauszeichnungssystem mit lediglich einem auf Vakuum-Basis arbeitenden Etikettierer kann ohne Weiteres um weitere auf Vakuum-Basis arbeitende Etikettierer erweitert werden. Die Verwendung eines Tragelements des Gestells als Vakuumreservoir hat dabei den Vorteil, dass kein separates Vakuumreservoir erforderlich ist, sondern hierfür ein ohnehin vorhandenes Bauteil verwendet werden kann.

Zur Vergrößerung des Volumens des Vakuumreservoirs 25 kann in Betracht gezogen werden, zwei oder mehr der Längsträger 31, 33 zu einem gemeinsamen Vakuumreservoir zusammenzuschalten. Grundsätzlich kann auch ein anderes Tragelement als ein Längsträger 31, 33 als Vakuumreservoir 25 verwendet werden. Ferner können neben den beiden dargestellten Etikettierern 19, 21 weitere Etikettierer vorgesehen sein.

Bei Ausführungsformen, bei denen der oder die Etikettierer auf Druckluft-Basis arbeiten, wird die Vakuumpumpe durch einen Kompressor ersetzt, und bei dem Reservoir handelt es sich um ein Druckluftreservoir. Bei Ausführungsformen, bei denen sowohl wenigstens ein auf Vakuum-Basis arbeitender Etikettierer als auch wenigstens ein auf Druckluft-Basis arbeitender Etikettierer und/oder wenigstens ein sowohl auf Vakuum- als auch auf Druckluft-Basis arbeitender Etikettierer vorhanden sind, sind sowohl eine Vakuumpumpe als auch ein Kompressor und sowohl ein Vakuumreservoir als auch Druckluftreservoir vorhanden.

### Bezugszeichenliste

- 11: Transportvorrichtung
- 13: Transportrichtung
- 15: Wiegeabschnitt
- 17: Etikettierabschnitt
- 19: Oberbahn-Etikettierer
- 21: Unterbahn-Etikettierer
- 23: Gestell
- 25: Vakuumreservoir
- 27: Seitenwange
- 29: Stütze
- 31: Längsträger
- 33: Längsträger
- 35: Schmutzabweisblech
- 37: Auszug
- 39: Vakuumpumpe
- 41: Schaltschrank
- 43: Kabelrechen
- 45: Speiseleitung
- 47: Verbindungsleitung

## Patentansprüche

1. Preisauszeichnungssystem zur automatischen Verwiegung und Etikettierung von verpackter Ware, mit einem Gestell (23), das mehrere Tragelemente (27, 29, 31, 33) aufweist, einer Wägezelle, einer Transportvorrichtung (11) einschließlich eines Wägebands zum Transport der Ware, einem Vakuum- oder Drucklufterzeuger (39) und einem Etikettierer (19, 21), der als ein Vakuum- und/oder Druckluftabnehmer ausgebildet ist und der an den Vakuum- oder Drucklufterzeuger (39) angeschlossen ist,
wobei ein Vakuum- oder Druckluftreservoir (25) vorgesehen ist, das zwischen den Vakuum- oder Drucklufterzeuger (39) und den Etikettierer (19, 21) geschaltet ist, wobei das Vakuum- oder Druckluftreservoir (25) durch wenigstens ein als Hohlkörper ausgebildetes Tragelement (33) des Gestells (23) gebildet ist
**dadurch gekennzeichnet,**
**dass** wenigstens zwei Etikettierer (19, 21) vorgesehen sind, die jeweils als ein Vakuum- und/oder Druckluftabnehmer ausgebildet und an das Vakuum- oder Druckluftreservoir (25) angeschlossen sind.

2. Preisauszeichnungssystem nach Anspruch 1,
**dadurch gekennzeichnet,**
**dass** das Vakuum- oder Druckluftreservoir durch wenigstens zwei jeweils als Hohlkörper ausgebildete Tragelemente gebildet ist.

3. Preisauszeichnungssystem nach Anspruch 2,
**dadurch gekennzeichnet,**
**dass** die Innenräume der wenigstens zwei jeweils als Hohlkörper ausgebildeten Tragelemente unmittelbar ineinander übergehen und/oder mittelbar über wenigstens eine Vakuum- oder Druckluftleitung miteinander verbunden sind.

4. Preisauszeichnungssystem nach einem der vorstehenden Ansprüche,
**dadurch gekennzeichnet,**
**dass** ein Vakuumerzeuger und ein Drucklufterzeuger vorgesehen sind, und dass ein Vakuumreservoir und ein Druckluftreservoir vorgesehen sind, die jeweils durch wenigstens ein als Hohlkörper ausgebildetes Tragelement gebildet sind, wobei das Vakuumreservoir an den Vakuumerzeuger und das Druckluftreservoir an den Drucklufterzeuger angeschlossen ist, und wobei der Etikettierer sowohl als ein Vakuum- als auch ein Druckluftabnehmer ausgebildet und sowohl an das Vakuumreservoir als auch das Druckluftreservoir angeschlossen ist.

5. Preisauszeichnungssystem nach Anspruch 4,
**dadurch gekennzeichnet,**
**dass** wenigstens ein weiterer Etikettierer vorgesehen ist, der als ein Vakuum- und/oder ein Druckluftabnehmer ausgebildet und an das Vakuum- und/oder das Druckluftreservoir angeschlossen ist.

6. Preisauszeichnungssystem nach einem der vorstehenden Ansprüche,
**dadurch gekennzeichnet,**
**dass** ein Vakuumerzeuger und ein Drucklufterzeuger vorgesehen sind, und dass ein Vakuumreservoir und ein Druckluftreservoir vorgesehen sind, die jeweils durch wenigstens ein als Hohlkörper ausgebildetes Tragelement gebildet sind, wobei das Vakuumreservoir an den Vakuumerzeuger und das Druckluftreservoir an den Drucklufterzeuger angeschlossen ist, und wobei ein Etikettierer, der als Vakuumabnehmer ausgebildet und an das Vakuumreservoir angeschlossen ist, und ein Etikettierer, der als Druckluftabnehmer ausgebildet und an das Druckluftreservoir angeschlossen ist, vorgesehen sind.

7. Preisauszeichnungssystem nach Anspruch 6,
**dadurch gekennzeichnet,**
**dass** wenigstens ein weiterer Etikettierer vorgesehen ist, der als ein Vakuum- und/oder ein Druckluftabnehmer ausgebildet und an das Vakuumreservoir und/oder das Druckluftreservoir angeschlossen ist.

8. Preisauszeichnungssystem nach einem der vorstehenden Ansprüche,
**dadurch gekennzeichnet,**
**dass** der Etikettierer (19, 21) über eine Verbindungsleitung (47) an das Vakuum- oder Druckluftreservoir (25) angeschlossen ist, und/oder dass das Vakuum- oder Druckluftreservoir (25) über eine Speiseleitung (45) an den Vakuum- oder Drucklufterzeuger (39) angeschlossen ist.

9. Preisauszeichnungssystem nach einem der vorstehenden Ansprüche,
**dadurch gekennzeichnet,**
**dass** das als Hohlkörper ausgebildete Tragelement (33) als länglicher Hohlkörper, insbesondere als horizontaler Träger oder vertikale Stütze, ausgebildet ist.

## Claims

1. A price labeling system for automatically weighing and labeling packaged goods, comprising a frame (23) which has a plurality of support elements (27, 29, 31, 33); a load cell; a transport apparatus (11) including a weighing belt for transporting the goods; a vacuum or compressed air generator (39); and a labeler (19, 21) which is configured as a vacuum and/or compressed air collector and is connected to the vacuum or compressed air generator (39), wherein a vacuum or compressed air reservoir (25) is provided which is connected between the vacuum or compressed air generator (39) and the labeler (19, 21), wherein the vacuum or compressed air reservoir (25) is formed by at least one support element (33) of the frame (23) which is configured as a hollow body,
**characterized in that**
at least two labelers (19, 21) are provided which are each configured as a vacuum and/or compressed air collector and are connected to the vacuum or compressed air reservoir (25).

2. A price labeling system in accordance with claim 1,
**characterized in that**
the vacuum or compressed air reservoir is formed by at least two support elements which are each configured as a hollow body.

3. A price labeling system in accordance with claim 2,
**characterized in that**
the inner spaces of the at least two support elements, which are each configured as a hollow body, merge directly into one another and/or are indirectly connected to one another via at least one vacuum or compressed air line.

4. A price labeling system in accordance with any one of the preceding claims, **characterized in that**
a vacuum generator and a compressed air generator are provided, and **in that** a vacuum reservoir and a compressed air reservoir are provided which are each formed by at least one support element configured as a hollow body, wherein the vacuum reservoir is connected to the vacuum generator and the compressed air reservoir is connected to the compressed air generator, and wherein the labeler is configured both as a vacuum collector and as a compressed air collector and is connected both to the vacuum reservoir and to the compressed air reservoir.

5. A price labeling system in accordance with claim 4,
**characterized in that**
at least one further labeler is provided which is configured as a vacuum collector and/or a compressed air collector and is connected to the vacuum reservoir and/or the compressed air reservoir.

6. A price labeling system in accordance with any one of the preceding claims, **characterized in that**
a vacuum generator and a compressed air generator are provided, and **in that** a vacuum reservoir and a compressed air reservoir are provided which are each formed by at least one support element configured as a hollow body, with the vacuum reservoir being connected to the vacuum generator and the compressed air reservoir being connected to the compressed air generator, and with a labeler, which is configured as a vacuum collector and is connected to the vacuum reservoir, and a labeler, which is configured as a compressed air collector and is connected to the compressed air reservoir, being provided.

7. A price labeling system in accordance with claim 6,
**characterized in that**
at least one further labeler is provided which is configured as a vacuum collector and/or a compressed air collector and is connected to the vacuum reservoir and/or the compressed air reservoir.

8. A price labeling system in accordance with any one of the preceding claims, **characterized in that**
the labeler (19, 21) is connected to the vacuum or compressed air reservoir (25) via a connection line (47), and/or
**in that** the vacuum or compressed air reservoir (25) is connected to the vacuum or compressed air generator (39) via a feed line (45).

9. A price labeling system in accordance with any one of the preceding claims, **characterized in that**
the support element (33) configured as a hollow body is configured as an elongate hollow body, in particular as a horizontal carrier or a vertical support.

## Revendications

1. Système d'étiquetage de prix pour le pesage et l'étiquetage automatiques de marchandises emballées, comprenant un bâti (23) qui présente plusieurs éléments porteurs (27, 29, 31, 33), une cellule de pesage, un dispositif de transport (11), y compris une bande de pesage pour le transport des marchandises, un générateur de vide ou d'air comprimé (39) et une étiqueteuse (19, 21) qui est réalisée sous la forme d'un collecteur de vide et/ou d'air comprimé et qui est raccordée au générateur de vide ou d'air comprimé (39),
dans lequel
il est prévu un réservoir de vide ou d'air comprimé (25) qui est monté entre le générateur de vide ou d'air comprimé (39) et l'étiqueteuse (19, 21), le réservoir de vide ou d'air comprimé (25) étant formé par au moins un élément porteur (33), réalisé sous forme de corps creux, du bâti (23),
**caractérisé en ce que**
il est prévu au moins deux étiqueteuses (19, 21) qui sont chacune réalisées sous la forme d'un collecteur de vide et/ou d'air comprimé et sont raccordées au réservoir de vide ou d'air comprimé (25).

2. Système d'étiquetage de prix selon la revendication 1,
**caractérisé en ce que**
le réservoir de vide ou d'air comprimé est formé par au moins deux éléments porteurs réalisés chacun sous forme de corps creux.

3. Système d'étiquetage de prix selon la revendication 2,
**caractérisé en ce que**
les espaces intérieurs desdits au moins deux éléments porteurs réalisés chacun sous forme de corps creux se transforment directement l'un en l'autre et/ou sont reliés indirectement entre eux par au moins une conduite de vide ou d'air comprimé.

4. Système d'étiquetage de prix selon l'une des revendications précédentes, **caractérisé en ce que**
il est prévu un générateur de vide et un générateur d'air comprimé, et
**en ce qu'**il est prévu un réservoir de vide et un réservoir d'air comprimé qui sont formés chacun par au moins un élément porteur réalisé sous forme de corps creux, le réservoir de vide étant raccordé au générateur de vide, et le réservoir d'air comprimé étant raccordé au générateur d'air comprimé, et l'étiqueteuse étant réalisée aussi bien sous la forme d'un collecteur de vide que sous la forme d'un collecteur d'air comprimé et étant raccordée aussi bien au réservoir de vide qu'au réservoir d'air comprimé.

5. Système d'étiquetage de prix selon la revendication 4,
**caractérisé en ce que**
il est prévu au moins une autre étiqueteuse qui est réalisée sous la forme d'un collecteur de vide et/ou d'un collecteur d'air comprimé et qui est raccordée au réservoir de vide et/ou au réservoir d'air comprimé.

6. Système d'étiquetage de prix selon l'une des revendications précédentes, **caractérisé en ce que**
il est prévu un générateur de vide et un générateur d'air comprimé, et
**en ce qu'**il est prévu un réservoir de vide et un réservoir d'air comprimé qui sont formés chacun par au moins un élément porteur réalisé sous forme de corps creux, le réservoir de vide étant raccordé au générateur de vide, et le réservoir d'air comprimé étant raccordé au générateur d'air comprimé, et **en ce qu'**il est prévu une étiqueteuse réalisée sous la forme d'un collecteur de vide et raccordée au réservoir de vide, et une étiqueteuse réalisée sous la forme d'un collecteur d'air comprimé et raccordée au réservoir d'air comprimé.

7. Système d'étiquetage de prix selon la revendication 6,
**caractérisé en ce que**
il est prévu au moins une autre étiqueteuse qui est réalisée sous la forme d'un collecteur de vide et/ou d'un collecteur d'air comprimé et qui est raccordée au réservoir de vide et/ou au réservoir d'air comprimé.

8. Système d'étiquetage de prix selon l'une des revendications précédentes, **caractérisé en ce que**
l'étiqueteuse (19, 21) est raccordée au réservoir de vide ou d'air comprimé (25) par une conduite de liaison (47), et/ou
**en ce que** le réservoir de vide ou d'air comprimé (25) est raccordé au générateur de vide ou d'air comprimé (39) par une conduite d'alimentation (45).

9. Système d'étiquetage de prix selon l'une des revendications précédentes, **caractérisé en ce que**
l'élément porteur (33) réalisé sous forme de corps creux est réalisé sous la forme d'un corps creux allongé, en particulier sous la forme d'un support horizontal ou d'un montant vertical.
